# EUROPÄISCHE PATENTSCHRIFT

(11) **EP 0 301 230 B1**
(45) Veröffentlichungstag und Bekanntmachung des Hinweises auf die Patenterteilung: **25.09.1991**
(21) Anmeldenummer: 88109856.0
(22) Anmeldetag: 21.06.1988
(51) Int. Cl.: F01B 3/02

(54) **Axial- oder Radialkolbenmaschine mit einer einen Ventilring aufweisenden Steuerventilanordnung**
Axial or radial piston machine with a valve arrangement comprising a valve ring
Machine à pistons radiaux ou axiaux avec un aménagement des soupapes comprenant une bague de soupapes

(30) Priorität: 28.07.1987 DE 3724967
(43) Veröffentlichungstag der Anmeldung: 01.02.1989
(73) Patentinhaber: Hydromatik GmbH, 89275 Elchingen (DE)
(72) Erfinder: Lotter, Manfred, D-7910 Neu-Ulm (DE); Stölzer, Rainer, D-7900 Ulm (DE)
(74) Vertreter: Körber, Wolfhart, Dr.rer.nat.

(56) Entgegenhaltungen:
- DE-A- 3 623 797
- FR-A- 2 193 152
- GB-A- 541 295

## Beschreibung

Die Erfindung bezieht sich auf eine Kolbenmaschine nach dem Oberbegriff des Patentanspruchs 1.

Steuerventilanordnungen mit einem Ventilring und einem Ventilsitz in Form einer Ringfläche, an der mehrere Ventilöffnungen ausmünden, werden beispielsweise in hydraulischen Servolenkungen für Kraftfahrzeuge verwendet. In der FR-A-2193152 ist eine derartige Lenkung beschrieben, deren Steuerventilanordnung zwei diametral an der Ringfläche eines Steuerkörpers ausmündende Ventilöffnungen und einen starren, geschlossenen Ventilring umfaßt, der den Steuerkörper lose umgibt und diesem gegenüber Radialbewegungen zum Verschließen jeweils einer und Freigeben der jeweils anderen Ventilöffnung durchführen kann; dabei legt sich der Ventilring mit einem vergleichsweise kleinen Umfangsabschnitt im Bereich der jeweils zu verschließenden Ventilöffnung an den Steuerkörper bzw. dessen Ringfläche an. Der Ventilring ist zur Vermeidung von Umfangsbewegungen gegenüber dem Steuerkörper an diesem mittels eines Zapfens festgelegt, der um 90° gegenüber beiden Ventilöffnungen versetzt angeordnet ist.

Der Ventilring in dieser bekannten Steuerventilanordnung ist aufgrund seines vergleichsweise kleinen Umfangsabschnittes, der für die Anlage an den Steuerkörper zur Verfügung steht, nicht für Radial- oder Axialkolbenmaschinen geeignet, da an den Ringflächen deren Steuerventilanordnungen mehr als jeweils zwei, im allgemeinen sieben bis 9 Ventilöffnungen ausmünden, die jeweils etwa zur Hälfte geschlossen bzw. geöffnet sein müssen. Dazu ist ein Ventilring erforderlich, der sich mit einem entsprechend größeren Umfangsabschnitt an den Steuerkörper bzw. dessen Ringfläche anlegen kann. Ein solcher Ventilring ist aus der DE-OS 3623797 bekannt. Er liegt ohne radiales Spiel der die Auslaßventilöffnungen enthaltenden Ringfläche eines Zylinderblocks einer Radialkolbenmaschine abdichtend an und besteht aus elastisch dehnbarem Material, so daß er unter der Wirkung des Auslaßdrucks von den Auslaßöffnungen, diese freigebend, abgehoben werden kann. Die dabei auftretenden Beanspruchungen des Ventilrings verhindern, daß die bekannte Radialkolbenmaschine für Hochdruck eingesetzt werden kann. Bei einem solchen Einsatz besteht nämlich die Gefahr, daß der dehnbare Ventilring unter der Wirkung des Hochdrucks beschädigt oder zumindest über seine Elastizitätsgrenze hinaus gedehnt wird, so daß seine Funktion, insbesondere im Dauerbetrieb, beeinträchtigt wird. Bei der angesichts der erforderlichen Dehnbarkeit des Ventilringes realieierbaren, häufig unzureichenden Materialfestigkeit besteht sogar die Gefahr, daß der Hochdruck die Ventilringe im Bereich der zu verschließenden Ventilöffnungen durchdrückt.

Es ist Aufgabe der Erfindung, eine Kolbenmaschine der eingangs genannten Art so weiterzubilden, daß sie sich auch für den Hochdruck eignet.

Diese Aufgabe wird durch die kennzeichnenden Merkmale des Patentanspruchs 1 gelöst.

Erfindungsgemäß umgibt der Ventilring die Ringfläche mit radialem Bewegungsspiel und er besteht aus einem Material, wie etwa Federstahl, welches bei dem auftretenden Hochdruck keiner Dehnungs-Verformung unterliegt und aufgrund entsprechend hoher Festigkeit nicht vom Hochdruck zerstört, beispielsweise durchstoßen werden kann. Gleichzeitig weist der Ventilring eine vergleichsweise geringe Biegesteifigkeit auf, so daß er sich unter der Wirkung des auftretenden Hochdrucks in seiner Ebene verbiegen und folglich unterschiedliche Krümmungsradien annehmen kann, wobei keine die Dauerfestigkeit beeinträchtigenden Spannungen auftreten. Aufgrund des an den zu öffnenden Ventilöffnungen anstehenden Hochdrucks verlagert sich der Ventilring als Ganzes unter Freigabe der zu öffnenden Ventilöffnungen um das Maß seines radialen Bewegungsspiels; sodann wird er unter der Wirkung des Hochdrucks derart biegeverformt, daß er sich an den gesamten Umfangsabschnitt der Ringfläche anschmiegt, auf welchem die zu verschließenden Ventilöffnungen ausmünden und welcher bei Axialkolbenmaschinen üblicherweise etwa 180° beträgt. Dabei wird der Abstand zwischen dem gegenüberliegenden Umfangsabschnitt des Ventilrings und der Ringfläche noch etwas vergrößert, wodurch der erforderliche Strömungsquerschnitt geschaffen wird. Im Betrieb ist sowohl die Öffnungs- als auch die Schließfunktion des Ventilrings kontinuierlich, wobei er sich in Umfangsrichtung fortlaufend an die Ringfläche anlegt und wieder abhebt. Dabei bedarf es keiner Fixierung des Ventilringes in Umfangsrichtung, so daß er sich unter Vermeidung von Verschleiß auf der Ringfläche abwälzen kann.

In den Unteransprüchen sind vorteilhafte Weiterbildungen der Erfindung beschrieben. Durch die Ausgestaltung nach Anspruch 2 läßt sich die Abhebefunktion des Ventilrings verbessern. Als Werkstoff für den Ventilring eignet sich sowohl Metall als auch Kunststoff. Die in den Ansprüchen 4 bis 9 enthaltenen Merkmale sind aus baulichen Gründen von Vorteil, wobei sie eine einfache, funktionstüchtige und leistungsstarke Kolbenmaschine ergeben.

Erfindung die Erkenntnis aus, daß ein nicht dehnbarer Ventilring alle Ventilfunktionen gleichzeitig zu erfüllen vermag, wobei aufgrund der Biegsamkeit eine Abdichtung auf einem Umfangsabschnitt von etwa 180° erreicht wird. Einer Fixierung des Ventilrings in Umfangsrichtung bedarf es nicht.

In den Unteransprüchen sind vorteilhafte Weiterbildungen der Erfindung beschrieben. Durch die Ausgestaltung nach Anspruch 2 läßt sich die Abhebefunktion des Ventilrings verbessern. Als Werkstoff für den Ventilring eignet sich sowohl Metall als auch Kunststoff. Die in den Ansprüchen 4 bis 9 enthaltenen Merkmale sind aus baulichen Gründen von Vorteil, wobei sie eine einfache, funktionstüchtige und leistungsstarke Kolbenmaschine ergeben.

Nachfolgend wird die Erfindung anhand eines in einer Zeichnung dargestellten bevorzugten Ausführungsbeispiels erläutert. Es zeigt:

- Fig. 1: eine erfindungsgemäß ausgestaltete Axialkolbenpumpe im axialen Schnitt;
- Fig. 2: den Schnitt II-II in Fig. 1.

Die wesentlichen Einzelteile der in Fig. 1 allgemein mit 1 bezeichneten Axialkolbenpumpe sind ein aus einem topfförmigen Gehäuseteil 2 und einem Gehäusedeckel 3 bestehendes Gehäuse 4, eine das topfförmige Gehäuseteil 2 bzw. den Hohlraum 5 des Gehäuses 4 längs der Mittelachse 6 durchsetzende Antriebswelle 7, eine Mehrzahl, im vorliegenden Fall sieben, auf einem Teilkreis 8 angeordnete Kolben 9, die mittels einer auf der Antriebswelle 7 drehfest angeordneten Schiefscheibe 11 in entsprechend bemessenen und zugeordneten Kolbenbohrungen 12 eines innenseitig am Gehäusedeckel 3 angeordneten Zylinderblocks 13 verschiebbar sind und allgemein mit 14 und 15 bezeichnete Ein- und Auslaßventile zur Steuerung der Axialkolbenpumpe.

Beim vorliegenden Ausführungsbeispiel ist die Schiefscheibe 11 mit ihrer Umfangsfläche und mit ihrer dem Zylinderblock 13 abgewandten Stirnfläche in einem radialen und einem axialen Gleitlager 16, 17 gelagert. Die Kolben 9 werden durch eine Rückzugplatte 18 in Kontakt mit der Schieffläche 19 der Schiefscheibe 11 gehalten, wobei die Schiefscheibe 11 durch ein Kugelkopflager 20 mit einer auf der Antriebswelle 7 angeordneten Hülse 21 in Kontakt steht, die ― und somit auch die Rückzugplatte 18 ― durch eine am Gehäusedeckel 3 abgestützte Feder 22 in Richtung auf die Schieffläche 19 beaufschlagt ist. Die Kolben 9 weisen kugelförmige Kolbenköpfe auf, mit denen sie gelenkig, jedoch axial ortsfest in an der Schieffläche 19 gleitenden Gleitschuhen 23 gelagert sind.

Beim vorliegenden Ausführungsbeispiel werden die Einlaßventile 14 durch eine innerhalb des Kolbens 9 verlaufende und radial an einer bestimmten Stelle des Kolbenmantels 24 austretende Kanalverbindung gebildet. Die Anordnung ist so getroffen, daß diese mit 25 bezeichnete Stelle in der zurückgezogenen Position des jeweiligen Kolbens 9 zum Hohlraum 5 des Gehäuses 4 freiliegt, jedoch in der vorgeschobenen Position des jeweiligen Kolbens 9 von der Wand der zugehörigen Kolbenbohrung 12 abgedeckt ist. Der Abstand a dieser Stelle 25 vom Rand 26 der zugehörigen Kolbenbohrung 12 in der zurückgezogenen Stellung des Kolbens 9 ist an die funktionellen Anforderungen der Axialkolbenpumpe 1 anzupassen und beträgt beim vorliegenden Ausführungsbeispiel etwa 2 mm. In dieser zurückgezogenen Position des Kolbens 9 erfolgt das Füllen der Kolbenbohrung 12 durch Unterdruck aus dem Hohlraum 5 des Gehäuses 4, der im Betrieb mit Fluid gefüllt ist.

Beim vorliegenden Ausführungsbeispiel werden Kolben 9 mit einer von ihrer Stirnseite ausgehenden Bohrung 27 (Hohlkolben) eingesetzt. Die Öffnung zum Hohlraum 5 hin ist durch wenigstens eine, vorzugsweise vier radiale Bohrungen 28 gebildet.

Die Auslaßventile 15 weisen einen gemeinsamen Ventilring 31 auf, der mit radialem Bewegungsspiel S₁ und seitlichem Bewegungsspiel S₂ in einer Ringnut 32 angeordnet ist, die beim vorliegenden Ausführungsbeispiel alle vorhandenen Kolbenbohrungen 12 umgibt und ― radial gesehen ― im Bereich der inneren Enden der Kolbenbohrungen 12 angeordnet ist. Die Auslaßventile 15 werden weiter durch von den Kolbenbohrungen 12 ausgehende und radial in eine Ringnut 32 ausmündende Förderkanäle 33 mit Ventilöffnungen 34 gebildet, deren Durchmesser d geringer ist, als die Breite b des Ventilrings 31. Von der Ringnut 32 geht radial auswärts ein weiterer Förderkanal 35 aus, der in einen radialen Anschluß 36 für eine nicht dargestellte Förderleitung mündet.

Der Zylinderblock 13 ragt um das mit c bezeichnete Maß in den zylindrischen Abschnitt 37 des topfförmigen Gehäuses 2 hinein, wobei zwischen der Außenmantelfläche 38 des Zylinderblocks 13 und der zylindrischen Innenmantelfläche 39 des Abschnitts 37 (vgl. Abstand B) ein Ringkörper 41 eingesetzt ist, der an seinem der Schiefscheibe 11 zugewandte Ende an einer Schulter 42 des Gehäuseteils 2 und an seinem anderen Ende an einer Schulter 43 des Zylinderblocks 13 axial fixiert ist, und der den Ringkanal 32 auf seiner der Schiefscheibe 11 zugewandten Seite begrenzt. Auf der anderen Seite ist der Ringkanal 32 durch den Gehäusedeckel 3 bzw. dessen flanschförmige Erstreckung begrenzt. Der Gehäusedeckel 3 ist somit mittelbar über den Ringkörper 41 in der zylindrischen Ausnehmung des Gehäuseteils 2 zentriert. Es ist zu berücksichtigen, daß der Ringkörper 41 mit einer feinen Passung auf den Zylinderblock 13 und in das Gehäuseteil 2 paßt. Zur Abdichtung des Ringkanals 32 können O-Ringe 40 in Ringnuten zwischen dem Ringkörper 41 und anliegenden Teilen (Gehäuseteil 2) sowie dem Gehäuseteil 2 und dem Gehäusedeckel 3 vorgesehen sein. Die Befestigung des Gehäusedeckels 3 am Gehäuseteil 2 erfolgt durch Schrauben 44.

Im Betrieb der Axialkolbenpumpe 1 wird das Fluid durch eine andeutungsweise dargestellte, an einem radialen Leitungsanschluß 45 anschließbare Saugleitung und einen sich an den Leitungsanschluß 45 anschließenden Strömungskanal 46 in den Hohlraum 5 des Gehäuses 4 und weiter wie vorbeschrieben in die Kolbenbohrungen 12 gesaugt. Beim Vorschub der Kolben 9, an dem jeweils im wesentlichen die Hälfte der Anzahl der vorhandenen, beim vorliegenden Ausführungsbeispiel sieben Kolben 9 teilnimmt, wird das Fluid aus den Kolbenbohrungen 12 in Richtung der in Fig. 2 mit 47 bezeichneten Strömungspfeile in den Ringkanal 32 und weiter seitlich durch die zwischen dem Ventilring 31 und den radialen Wänden des Ringkanals 32 vorhandenen Spalte 48 am Ventilring 31 vorbeigedrückt, wobei das Fluid durch den Förderkanal 34 zur angedeuteten Förderleitung gelangt.

Die vorhandenen Ventilöffnungen 34 werden jeweils durch eine radiale Verlagerung des Ventilrings 31 geöffnet oder geschlossen, wie es am besten aus Fig. 2 ersichtlich ist. Dabei wird der Ventilring 31 aufgrund des auf ihn wirkenden Strömungsdrucks des durch die Ventilöffnungen 34 austretenden Fluids automatisch in die Lage bewegt, in der er die unter Druck stehendes Fluid auslassenden Ventilöffnungen 34 öffnet (linke Seite). Die diametral entgegengesetzt angeordneten Ventilöffnungen 34 (rechte Seite) werden dabei gleichzeitig geschlossen, wobei der in den zugehörigen Kolbenbohrungen 12 enthaltene Unterdruck und ggf. der auf dieser Seite auf den Ventilring 31 lastende Druck die dichte Anlage des Ventilrings 31 an der die Ventilöffnungen 34 enthaltenden Ringfläche 49 des Ringkanals 32 bewirkt. Der Ventilring 31 ist in der Lage, sich um ca. 180° an die Ringfläche 49 des Ringkanals 32 anzulegen, d.h. so zu verformen bzw. zu biegen, da er aus einem biegsamen, vorzugsweise elastisch biegsamen Material wie Metall oder Kunststoff besteht.

Die Größe der Bewegungsspiele s₁, s₂ bzw. Spalte ist abhängig vom Durchsatz- bzw. Fördervolumen der Axialkolbenpumpe 1. Die Anordnung ist so zu treffen, daß das Fluid ohne wesentliche Drosselverluste aus den Kolbenbohrungen 12 herausgefördert werden kann. Die Größe des Bewegungsspiels s₁, s₂ bzw. der Spalte 48 ist somit auch abhängig von der Anzahl der Kolben 9, denn bei einer größeren Anzahl von Kolben 9 ist auch das Fördervolumen größer. Dagegen können beim Vorhandensein einer geringen Anzahl Kolben, d.h., einem verhältnismäßig geringem Fördervolumen, die Bewegungsspiele s₁, s₂ bzw. die Spalte 48 verhältnismäßig klein bemessen werden.

Die Größe der Bewegungsspiele s₁, s₂ bzw. Spaltweiten sind abhängig vom Durchsatz bzw. Fördervolumen der Axialkolbenmaschine 1. Bei einem Durchmesser des Ventilrings 31 von etwa 50 mm sollten etwa 0,3 bis 1 mm angestrebt werden. Bei Versuchen wurden gute Ergebnisse bei einem Bewegunngsspiel bzw. einer Spaltweite von etwa 0,5 mm erzielt. Hierdurch wird deutlich, daß die Elastizität des Ventilringes verhältnismäßig gering sein kann.

Trotz der vorbeschriebenen Beziehung zwischen der Größe der Spalte 48 und dem Durchsatzvolumen ist die erfindungsgemäße Ausgestaltung auch für Kolbenmaschinen mit verstellbarer Durchsatzmenge einsetzbar, da die vorbeschriebene Beziehung Abweichungen bestimmter Größen erlaubt.

Im Rahmen der Erfindung ist es im Gegensatz zum vorbeschriebenen Ventilring 31 als Außenring auch möglich, die erfindungsgemäße Ventilanordnung mit einem Ventilring als Innenring auszuführen. Außerdem ist erfindungsgemäße Ausgestaltung auch an einer Radialkolbenmaschine (Pumpe) zu verwirklichen.

## Patentansprüche

1. Axial- oder Radialkolbenmaschine mit einem Zylinderblock, der mehrere Rolbenbohrungen aufweist, in denen je ein Kolben verschiebbar geführt ist und die über Ventilöffnungen an einer Ringfläche ausmünden, die als Ventilsitz einer Steuerventilanordnung mit einem geschlossenen Ventilring zusammenwirkt, dadurch **gekennzeichnet**, daß zwischen der Ringfläche (49) und dem Ventilring (31) ein radiales Bewegungsspiel (s₁) vorgesehen ist, und daß der Ventilring (31) eine solche Biegesteifigkeit aufweist, daß er sich unter der Wirkung des an wenigstens einer Ventilöffnung (34) anstehenden hydraulischen Drucks ohne Dehnungs-Verformung an die Ringfläche (49) in deren Bereich der jeweils anderen, zu verschließenden Ventilöffnungen (34) anschmiegt.

2. Kolbenmaschine nach Anspruch 1, dadurch gekennzeichnet, daß der Ventilring (31) elastisch biegsam ist.

3. Kolbenmaschine nach Anspruch 1 oder 2, dadurch gekennzeichnet, daß der Ventilring (31) aus Metall, insbesondere Stahl, oder Kunststoff besteht.

4. Kolbenmaschine nach einem der Ansprüche 1 bis 3, dadurch gekennzeichnet, daß der Ringkanal (32) im Bereich der inneren Enden der Kolbenbohrungen (12), vorzugsweise radial außen von den Kolbenbohrungen (12), angeordnet ist.

5. Kolbenmaschine nach einem der Ansprüche 1 bis 4, dadurch gekennzeichnet, daß bei einer Axialkolbenmaschine der Ringkanal (32) zwischen einem die Kolbenbohrungen (12) aufweisenden, gehäusefesten Zylinderblock (13) und einer letzteren umgebenden Wand (37) des Gehäuses (4) angeordnet ist.

6. Kolbenmaschine nach Anspruch 5, dadurch gekennzeichnet, daß zwischen der Außenmantelfläche (38) des Zylinderblocks (13) und der Wand (37) ein den Ringkanal (32) axial begrenzender Ringkörper (41) eingesetzt ist.

7. Kolbenmaschine nach Anspruch 6, dadurch gekennzeichnet, daß der Ringkörper (41) zwischen einer Schulter (42) an der Wand (37) des Gehäuses (4) und einer Schulter (43) am Zylinderblock (13) axial fixiert ist.

8. Kolbenmaschine nach einem der Ansprüche 5 bis 7, dadurch gekennzeichnet, daß der Zylinderblock (13) innenseitig an einem flanschförmigen, den Ringkanal (32) axial begrenzenden Gehäusedeckel (3) angeordnet ist, vorzugsweise einstückig von diesem ausgeht.

9. Kolbenmaschine nach einem der Ansprüche 1 bis 8, dadurch gekennzeichnet, daß vom Ringkanal (32) ein radialer Förderkanal (46) zu einem vorzugsweise radialen Leitungsanschluß (36) führt.

## Claims

1. An axial or radial piston machine having a piston block with a plurality of piston bores each slidably housing a piston and opening through valve openings on to an annular surface that cooperates with a closed valve ring to form a control valve ring, characterised in that a radial clearance (s₁) is provided between the annular surface (49) and the valve ring (31) and that the bending strength of the valve ring (31) is such that under the hydraulic pressure obtaining at at least one valve opening (34) it adapts without deformation by stretching to the annular surface (49) in the neighbourhood of the respective other valve openings (34) to be closed.

2. A piston machine according to claim 1, characterised in that the valve ring (31) is elastically flexible.

3. A piston machine according to claim 1 or claim 2, characterised in that the valve ring (31) consists of steel or other metal or of plastics material.

4. A piston machine according to any one of claims 1 to 3, characterised in that the annular passage (32) is located in the region of the inner ends of the piston bores (12), preferably radially outwards of the piston bores (12).

5. A piston machine according to any one of claims 1 to 4, characterised in that in an axial piston machine the annular passage (32) is located between a cylinder block (13) fixed to the housing and a wall (37) of the housing (4) surrounding the block.

6. A piston machine according to claim 5, characterised in that an annular body (41) axially bounding the annular passage (32) is inserted between the outer cylindrical surface (38) of the cylinder block (13) and the wall (37).

7. A piston machine according to claim 6, characterised in that the annular body (41) is held axially between a shoulder (42) on the wall (37) of the housing (4) and a shoulder (43) on the cylinder block (13).

8. A piston machine according to any one of claims 5 to 7, characterised in that the cylinder block (13) is located on the inside of a flange-shaped housing cover (3) axially bounding the annular passage (32), preferably as an integral continuation thereof.

9. A piston machine according to any one of claims 1 to 8, characterised in that a radial delivery passage (46) leads from the annualar passage (32) to a preferably radial pipe connection (36).

## Revendications

1. Machine à pistons axiaux ou radiaux avec un bloc à cylindres qui présente plusieurs cylindres à pistons dans chacun desquels un piston est guidé de manière coulissante et qui débouchent par des ouvertures de soupapes sur une surface annulaire qui coopère, en tant que siège de soupapes, pour un agencement de soupapes de commande, avec une bague de soupapes fermée sur elle-même, **caractérisée** en ce qu'il est prévu entre la surface annulaire (49) et la bague de soupapes (31) un jeu (S₁) de mouvement radial, et en ce que la bague de soupapes (31) présente une rigidité à la flexion telle que, sous l'effet de la pression hydraulique régnant dans au moins une ouverture de soupape (34), elle s'applique étroitement, sans déformation par allongement, contre la surface annulaire (49) dans la région de celle-ci contenant les autres ouvertures de soupapes (34) destinées à être fermées.

2. Machine à pistons selon la revendication 1, caractérisée en ce que la bague de soupapes (31) est flexible élastiquement.

3. Machine à pistons selon la revendication 1 ou 2, caractérisée en ce que la bague de soupapes (31) est constituée de métal, en particulier d'acier, ou de matière plastique.

4. Machine à pistons selon une des revendications 1 à 3, caractérisée en ce que le canal annulaire (32) est disposé dans la région des extrémités intérieures des cylindres à pistons (12), de préférence radialement à l'extérieur des cylindres à pistons (12).

5. Machine à pistons selon une des revendications 1 à 4, caractérisée en ce que, dans le cas d'une machine à pistons axiaux, le canal annulaire (32) est disposé entre un bloc à cylindres (13) fixé au boîtier et contenant les cylindres(12) à pistons et une paroi (37) du boîtier (4) entourant ce dernier.

6. Machine à pistons selon la revendication 5, caractérisée en ce qu'un corps annulaire (41) est interposé entre la surface extérieure de la jupe (38) du bloc à cylindres (13) et la paroi (37), ce corps annulaire délimitant axialement le canal annulaire (32).

7. Machine à pistons selon la revendication 6, caractérisée en ce que le corps annulaire (41) est fixé axialement entre un épaulement (42) sur la paroi (37) du boîtier (4) et un épaulement (43) sur le bloc à cylindres (13).

8. Machine à pistons selon une des revendications 5 à 7, caractérisée en ce que le bloc à cylindres (13) est disposé sur le côté intérieur d'un couvercle de boîtier (3) en forme de flasque délimitant axialement le canal annulaire (32), en étant de préférence fait d'une seule pièce avec ce couvercle.

9. Machine à pistons selon une des revendications 1 à 8, caractérisée en ce qu'un canal de refoulement radial (46) va du canal annulaire (32) jusqu'à un raccord (36) pour une conduite qui est de préférence radial.
